# EUROPÄISCHE PATENTANMELDUNG

(11) **EP 4 729 257 A1**
(43) Veröffentlichungstag der Anmeldung: **22.04.2026**
(21) Anmeldenummer: 25209522.9
(22) Anmeldetag: 17.10.2025
(51) Int. Cl.: B27B 5/065

(54) **VERFAHREN ZUM BETREIBEN EINER PLATTENAUFTEILANLAGE, SOWIE PLATTENAUFTEILANLAGE**

(30) Priorität: 17.10.2024 DE 102024130122
(71) Anmelder: HOMAG Plattenaufteiltechnik GmbH, 75365 Calw (DE)
(72) Erfinder: Kretek, David, 72213 Altensteig (DE); Wirth, Sven, 71263 Weil der Stadt (DE); Galambos, Christian, 72189 Vöhringen (DE)
(74) Vertreter: DREISS Patentanwälte PartG mbB

(57) **Zusammenfassung**

Verfahren zum Betreiben einer Plattenaufteilanlage (10), bei dem eine Ausgangsplatte (32) von einem Bereitstellungsbereich (30) durch ein Transportsystem (23) auf einen Zuführtisch (12) und durch das Transportsystem (23) vom Zuführtisch (12) für eine Aufteilung zu einem Aufteilbereich (18) bewegt wird, und bei dem ein durch diese Aufteilung entstandenes Zwischenwerkstück (58) durch das Transportsystem (23) von einem Entnahmetisch (14) zu einer Puffereinrichtung (34) bewegt und dort abgelegt wird, von wo es durch das Transportsystem (23) wieder zum Zuführtisch (12) und durch das Transportsystem (23) weiter zum Aufteilbereich (18) für eine weitere Aufteilung bewegt wird. Es wird vorgeschlagen, dass die Puffereinrichtung (34) mindestens einen ersten Pufferbereich (36.1) umfasst, der eine Oberseite des Bereitstellungsbereiches, insbesondere eine Oberseite einer im Bereitstellungsbereich (30) gelagerten Ausgangsplatte (32), umfasst, und dass ein Zwischenwerkstück (58, 62) durch das Transportsystem (23) auf der Oberseite des Bereitstellungsbereiches (30) abgelegt und von dort durch das Transportsystem (23) zum Zuführtisch (12) bewegt wird.

## Beschreibung

Die Erfindung betrifft ein Verfahren zum Betreiben einer Plattenaufteilanlage, sowie eine Plattenaufteilanlage.

Die DE 10 2014 225 074 A1 und die DE 10 2015 206 824 A1 offenbaren Plattenaufteilanlagen zum Aufteilen von Ausgangsplatten in Zwischenwerkstücke und zum weiteren Aufteilen der Zwischenwerkstücke. Hierzu verfügen die bekannten Plattenaufteilanlagen über einen Bereitstellungsbereich, in dem die meist großformatigen Ausgangsplatten als Stapel bereitgestellt werden. Jeweils die oberste Ausgangsplatte des Stapels wird von einer Transporteinrichtung eines Transportsystems zu einem Zuführtisch bewegt. Eine weitere Transporteinrichtung des Transportsystems in Form eines Programmschiebers bewegt die Ausgangsplatte auf dem Zuführtisch zu einem Aufteilbereich, beispielsweise einer Aufteilsäge. Dort wird die Ausgangsplatte typischerweise in streifenförmige Zwischenwerkstücke aufgeteilt. Diese gelangen auf einen Entnahmetisch, wo die Zwischenwerkstücke von einer weiteren Transporteinrichtung des Transportsystems in Form eines Roboters in eine seitliche "aktive" Puffereinrichtung transportiert werden. Von dort gelangen die Zwischenwerkstücke mittels einer weiteren Transporteinrichtung des Transportsystems, nämlich einer speziellen und nur der insoweit "aktiven" Puffereinrichtung zugeordneten Transporteinrichtung, wieder auf den Zuführtisch und weiter zum Aufteilbereich zur weiteren Aufteilung.

Aufgabe der vorliegenden Erfindung ist es, ein technisch besonders einfaches und daher effizientes Verfahren zum Betreiben einer Plattenaufteilanlage bereitzustellen.

Diese Aufgabe wird durch ein Verfahren und eine Plattenaufteilanlage mit den Merkmalen der nebengeordneten Ansprüche gelöst. Vorteilhafte Weiterbildungen sind in Unteransprüchen genannt.

Bei dem erfindungsgemäßen Verfahren kann auf eine "aktive" Puffereinrichtung und eine spezielle Transporteinrichtung, die nur dieser Puffereinrichtung zugeordnet ist, verzichtet werden. Erfindungsgemäß wurde erkannt, dass eine Ausgangsplatte vom Bereitstellungsbereich zum Zuführtisch nur vergleichsweise selten bewegt werden muss. In der Folge wurde erkannt, dass der Bereitstellungsbereich mit der darauf liegenden Ausgangsplatte bzw. dem darauf liegenden Stapel von Ausgangsplatten während eines langen Zeitraums während des Betriebs der Plattenaufteilanlage als Puffereinrichtung genutzt werden kann. Der Bereitstellungsbereich hat somit dank der vorliegenden Erfindung eine Doppelfunktion, nämlich einerseits die Bereitstellung von Ausgangsplatten und andererseits die Pufferung von Zwischenwerkstücken. Durch die Position des Bereitstellungsbereichs seitlich neben dem Zuführtisch im Arbeitsbereich einer Transporteinrichtung des Transportsystems, beispielsweise in Form eines Roboters, ist eine direkte Beschickung der Maschine durch Ausgangsplatten sowie die Pufferung von Zwischenwerkstücken durch diese Transporteinrichtung möglich (als Arbeitsbereich einer Transporteinrichtung wird hier und nachfolgend mindestens ungefähr jener Bereich verstanden, in dem ein Werkstück von dieser Transporteinrichtung bewegt werden kann). Für die Bewegung der im Bereitstellungsbereich gepufferten Zwischenwerkstücke zum Zuführtisch kann dabei dieselbe Transporteinrichtung des Transportsystems verwendet werden, mit der auch die Ausgangsstücke vom Bereitstellungsbereich zum Zuführtisch bewegt werden.

Konkret wird dies erreicht durch ein Verfahren zum Betreiben einer Plattenaufteilanlage. In diesem wird eine Ausgangsplatte von einem Bereitstellungsbereich durch ein - typischerweise mehrere separate Transporteinrichtungen aufweisendes - Transportsystem auf einen Zuführtisch bewegt. Ferner wird das auf dem Zuführtisch liegende Ausgangswerkstück durch das Transportsystem vom Zuführtisch für eine erste Aufteilung zu einem Aufteilbereich bewegt. Typischerweise ist eine erste Transporteinrichtung des Transportsystems, mit der die Ausgangsplatte vom Bereitstellungsbereich zum Zuführtisch bewegt wird, eine andere als eine zweite Transporteinrichtung des Transportsystems, die die Ausgangsplatte vom Zuführtisch zum Aufteilbereich bewegt. Die letztgenannte zweite Transporteinrichtung ist typischerweise ein portalartiger Programmschieber mit einer Mehrzahl von Spannzangen, die an einem - in Förderrichtung zum Aufteilbereich hin gesehen - hinteren Rand des Ausgangswerkstücks angreifen.

Bei dem erfindungsgemäßen Verfahren wird ein durch die erste Aufteilung entstandenes Zwischenwerkstück durch das Transportsystem, beispielsweise die oben erwähnte erste Transporteinrichtung oder eine weitere Transporteinrichtung, von einem Entnahmetisch zu einer Puffereinrichtung bewegt und dort abgelegt. Typischerweise handelt es sich bei diesem Zwischenwerkstück um einen sogenannten Plattenstreifen oder Längsstreifen, und die besagte erste Aufteilung wird typischerweise als Längsschnitt bezeichnet.

Die Notwendigkeit einer Pufferung hängt damit zusammen, dass typischerweise diese Längsstreifen durch mindestens einen weiteren Aufteilvorgang, der typischerweise als Querschnitt bezeichnet wird, aufgeteilt werden müssen, um auf diese Weise das gewünschte endgültige Werkstück (oder ein nochmals aufzuteilendes oder zu bearbeitendes weiteres Zwischenwerkstück) zu erzeugen. Diese Querschnitte können jedoch erst durchgeführt werden, wenn der Aufteilbereich frei ist, also beispielsweise im Aufteilbereich keine Längsschnitte am Ausgangswerkstück mehr durchgeführt werden, also das Ausgangswerkstück vollständig aufgeteilt ist. Bis dies der Fall ist, werden die Längsstreifen oder die weiteren Zwischenwerkstücke in der Puffereinrichtung gepuffert.

Ist der Aufteilbereich wieder frei, werden die (weiteren) Zwischenwerkstücke durch das Transportsystem, beispielsweise die bereits oben erwähnte erste Transporteinrichtung, von der Puffereinrichtung wieder zum Zuführtisch und durch das Transportsystem, beispielsweise die bereits oben erwähnte zweite Transporteinrichtung, weiter zum Aufteilbereich für eine mindestens zweite Aufteilung bewegt. Erfindungsgemäß umfasst die Puffereinrichtung mindestens einen ersten Pufferbereich, der eine Oberseite des Bereitstellungsbereiches, insbesondere eine Oberseite einer im Bereitstellungsbereich gelagerten Ausgangsplatte, umfasst.

Nach der Herstellung des Zwischenwerkstücks, beispielsweise eines Plattenstreifens durch einen Längsschnitt, wird also ein solcher Plattenstreifen einfach durch das Transportsystem, vorzugsweise dessen bereits oben erwähnte erste Transporteinrichtung, auf der Oberseite des Bereitstellungsbereiches abgelegt. Ist der Aufteilbereich wieder frei, wird das dort abgelegte Zwischenwerkstück durch das Transportsystem, vorzugsweise wieder die bereits oben erwähnte erste Transporteinrichtung, zum Zuführtisch für eine weitere Aufteilung (beispielsweise einen Querschnitt) bewegt.

Die Oberseite des Bereitstellungsbereichs kann dabei durch die Oberseite eines Ablageplatzes, beispielsweise eines Bereitstellungstisches, für die großformatigen Ausgangswerkstücke gebildet sein, oder kann durch die Oberseite des obersten großformatigen Ausgangswerkstücks gebildet sein, welches im Bereitstellungsbereich liegt. In diesem Fall wird also das Zwischenwerkstück einfach auf die Oberseite des obersten großformatigen Ausgangswerkstücks im Bereitstellungsbereich gelegt.

Bei einer Weiterbildung ist vorgesehen, dass eine aktuelle vertikale Position der Oberseite des Bereitstellungsbereiches bei einem Ablegen des Zwischenwerkstücks durch das Transportsystem auf dieser Oberseite berücksichtigt wird. Hierdurch wird verhindert, dass das Zwischenwerkstück auf die Oberseite von dem Transportsystem "abgeworfen" und somit ungenau positioniert wird.

Dabei ist es alternativ oder zusätzlich möglich, dass ein Bezugspunkt für ein in horizontaler Richtung positionsgenaues Ablegen bestimmt wird. Ein solcher Bezugspunkt kann beispielsweise eine Kante der Oberseite des Bereitstellungsbereichs oder eine Kante eines auf dem Bereitstellungsbereich liegenden Ausgangswerkstücks sein. Der Bezugspunkt kann beispielsweise von einer Bedienperson gewählt werden, oder er kann von einer Steuerungseinrichtung automatisch gesetzt werden. Sind die genaue Position und Größe eines Zwischenwerkstücks bekannt, kann beispielsweise noch mindestens ein weiteres Zwischenwerkstück auf besagter Oberseite abgelegt und zwischengelagert werden.

Bei einer Weiterbildung ist vorgesehen, dass die vertikale Position unter Berücksichtigung von Anzahl und Dicke der im Bereitstellungsbereich gelagerten Ausgangsplatten ermittelt wird, und/oder dass die vertikale Position anhand der vertikalen Position vor der letzten Entnahme einer Ausgangsplatte oder eines Zwischenwerkstücks sowie der Dicke der entnommenen Ausgangsplatte oder des entnommenen Zwischenwerkstücks ermittelt werden. Hierdurch wird der Tatsache Rechnung getragen, dass im Bereitstellungsbereich typischerweise ein Stapel von Ausgangswerkstücken liegt. Von diesem Stapel wird jeweils das oberste Ausgangswerkstück auf den Zuführtisch für die Aufteilung bewegt. Nach der Bewegung des obersten Ausgangswerkstücks auf den Zuführtisch ist die Oberseite des Bereitstellungsbereichs um die Dicke des entnommenen Ausgangswerkstücks niedriger. Dies wird beim Ablegen des Zwischenwerkstücks berücksichtigt. Vorzugsweise wird die Referenz des Stapels in der Höhe bei jedem Plattenabholvorgang neu ermittelt und angefahren.

Bei einer Weiterbildung ist vorgesehen, dass eine vertikale Position der Oberseite des Bereitstellungsbereiches gesteuert verändert werden kann, und dass nach dem Entnehmen eines Werkstücks der Stapel der im Bereitstellungsbereich gelagerten Ausgangsplatten um die Dicke des entnommenen Werkstücks angehoben wird. Die Dicke des entnommenen Werkstücks kann einer Steuereinrichtung, die einen Aktor zur Verhinderung der vertikalen Position der Oberseite des Bereitstellungsbereichs ansteuert, entweder auf der Basis beispielsweise eines Schnittplans bekannt sein, oder kann der Steuereinrichtung mittels eines Sensors mitgeteilt werden. Dies erleichtert dem Transportsystem, vorzugsweise dessen erster Transporteinrichtung, das Ablegen eines Zwischenwerkstücks im Bereitstellungsbereich.

Bei einer Weiterbildung ist vorgesehen, dass die Puffereinrichtung zusätzlich zu dem ersten Pufferbereich mindestens einen zweiten Pufferbereich umfasst, und dass eine Steuerung abhängig von mindestens einem Betriebsparameter automatisch entscheidet, auf bzw. in welchem Pufferbereich das Zwischenwerkstück abgelegt werden soll. Beispielsweise kann ein zweiter Pufferbereich vorgesehen sein oberhalb von dem Aufteilbereich. Ein dritter Pufferbereich kann vorgesehen sein durch eine Vergrößerung des Entnahmetisches. Ein vierter Pufferbereich kann vorgesehen sein durch eine zusätzliche seitliche Ablagefläche und/oder mindestens einen bereits bestehenden Abstapelplatz, beispielsweise einen Abstapel-Hubtisch, der temporär als Pufferbereich genutzt werden kann. Hierdurch wird die Flexibilität im Betrieb der Plattenaufteilanlage nochmals verbessert.

Bei einer Weiterbildung ist vorgesehen, dass der Betriebsparameter mindestens einer ist aus der folgenden Gruppe: verfügbare freie Fläche zum Ablegen des Zwischenwerkstücks im ersten Pufferbereich und im zweiten Pufferbereich; Anzahl der noch folgenden aus der Ausgangsplatte entstehenden Zwischenwerkstücke; Größe der noch folgenden aus der Ausgangsplatte entstehenden Zwischenwerkstücke; Form der noch folgenden aus der Ausgangsplatte entstehenden Zwischenwerkstücke; Komplexitätsparameter eines Schnittplans (beispielsweise eine Reihenfolge der Zwischenstücke im Schnittplan, eine gewünschte Reihenfolge der fertigen Werkstücke für einen Weitertransport oder eine Abstapelung). Diese Betriebsparameter sind einer typischen Maschinensteuerung einer Plattenaufteilanlage üblicherweise bekannt und können einfach verarbeitet werden. Besonders bevorzugt ist der oben erwähnte erste Parameter (verfügbare freie Fläche).

Bei einer Weiterbildung ist vorgesehen, dass vor einer Ablage eines Zwischenwerkstücks auf einer Oberseite einer im Bereitstellungsbereich gelagerten Ausgangsplatte mindestens ein Distanzstück auf die Oberseite gelegt wird, welches mindestens eine Abmessung (Länge und/oder Breite) aufweist, die kleiner ist als eine entsprechende Abmessung des Zwischenwerkstücks. Hierdurch werden die Adhäsionskräfte zwischen dem Zwischenwerkstück und der Oberseite des Bereitstellungsbereich reduziert, was das Abheben des Zwischenwerkstücks erleichtert. Als Distanzstücke kommen beispielsweise Abfallstücke infrage, die zuvor beim Aufteilen durch die Aufteileinrichtung angefallen waren. Kommt ein Bereitstellungsbereich zum Einsatz, bei dem die vertikale Position von dessen Oberseite verändert werden kann, dann kann beispielsweise eine vertikale Abmessung des Distanzstücks bei der Einstellung der vertikalen Position berücksichtigt werden.

Bei einer Weiterbildung ist vorgesehen, dass vor dem Bewegen eines Werkstücks, vorzugsweise einer Ausgangsplatte, von der Oberseite des Bereitstellungsbereiches dieses von einer Vereinzelungseinrichtung vereinzelt wird. Auch hierdurch können Adhäsionskräfte zwischen dem auf der Oberseite des Bereitstellungsbereich liegenden Werkstück und der Oberseite reduziert werden. Beispielsweise kann durch die Vereinzelungsvorrichtung ein auf der Oberseite des Bereitstellungsbereichs liegendes Werkstück zumindest bereichsweise/abschnittsweise von der Oberseite des Bereitstellungsbereichs ein Stück weit angehoben/entfernt werden, was die besagte Wirkung hat, wonach Adhäsionskräfte beim Abheben mittels dem Transportsystem reduziert werden. Die Benutzung der Vereinzelungseinrichtung kann dabei unter anderem von der Art des Materials der Ausgangsplatte abhängen.

Bei einer Weiterbildung ist vorgesehen, dass das Transportsystem eine Transporteinrichtung in Form eines Roboters umfasst, und dass die Ausgangsplatte vom Bereitstellungsbereich zum Zuführtisch und das Zwischenwerkstück vom Entnahmetisch zur Puffereinrichtung und das Zwischenwerkstück von der Puffereinrichtung zum Zuführtisch durch diesen Roboter bewegt wird. Die oben als solches bezeichnete "erste" Transporteinrichtung würde dann durch diesen einen Roboter gebildet werden, der alle oben aufgeführten Transportbewegungen ausführt bzw. zumindest ausführen kann. Dieser Roboter kann beispielsweise ein Handhabungsroboter sein, insbesondere ein Knickarmroboter mit einem Roboterarm mit mindestens zwei relativ zueinander verlagerbaren Armabschnitten.

Ein solcher Roboter ist typischerweise in Verlängerung zum Aufteilbereich seitlich von diesem angeordnet, sodass er mit dem Roboterarm sowohl den Entnahmetisch als auch den Zuführtisch und den Bereitstellungsbereich erreichen kann. In einer alternativen Ausgestaltung kann der Roboter auch im Bereich des Entnahmetisches, beispielsweise seitlich von diesem, angeordnet sein. Bei einer derartigen Anordnung müsste der Roboter, beispielsweise durch eine entsprechende Längendimensionierung des Roboterarms, derart ausgelegt sein, dass der Arbeitsbereich des Roboters weiterhin zumindest bereichsweise sowohl den Zuführtisch als auch den Bereitstellungsbereich überdeckt. Der Vorteil dieser Anordnung besteht darin, dass der Roboter einen größeren Abstapelbereich überdecken kann, womit mehr Flexibilität beim Palettieren der fertigen Werkstücke gegeben ist.

Jedenfalls gehört zum Grundprinzip dieser Weiterbildung, dass der Arbeitsbereich des Roboters nicht nur den Zuführtisch und den Entnahmetisch, sondern auch den Bereitstellungsbereich überdeckt. Es genügt somit im optimalen Fall eine einzige Transporteinrichtung, nämlich beispielsweise besagter Roboter, um die Werkstücke zum Bereitstellungsbereich und zum Zuführtisch zu bewegen. Zum Transport der Werkstücke, die auf dem Zuführtisch liegen und von der Aufteileinrichtung aufgeteilt werden sollen, dient typischerweise ein ebenfalls zum Transportsystem gehörender portalartiger Programmschieber, der als "zweite" Transporteinrichtung bezeichnet werden kann und der mit pneumatischen Spannzangen ausgestattet ist, die an einem in Zuführrichtung zur Aufteileinrichtung hin gesehen hinteren Rand der Werkstücke angreifen und das auf dem Zuführtisch liegende Ausgangswerkstück oder Zwischenwerkstück der Aufteileinrichtung zustellen.

Zu der Erfindung gehört auch eine Plattenaufteilanlage zum Aufteilen von Ausgangsplatten, umfassend einen Zuführtisch, einen Aufteilbereich, einen Entnahmetisch, und eine Puffereinrichtung. Die erfindungsgemäße Plattenaufteilanlage umfasst eine Steuereinrichtung mit einem Prozessor und einem Speicher, auf dem ein Computerprogrammprodukt abgespeichert ist, umfassend Befehle, die bei der Ausführung des Computerprogrammprodukts durch die Steuereinrichtung diese veranlassen, eines der oben beschriebenen Verfahren auszuführen. Durch die Verwendung des Bereitstellungsbereichs als Pufferbereich für Zwischenwerkstücke, also die neuartige "Beschickung" der Plattenaufteilanlage, baut die erfindungsgemäße Plattenaufteilanlage besonders platzsparend.

Bei einer Weiterbildung der Plattenaufteilanlage ist vorgesehen, dass der Bereitstellungsbereich mindestens eine Sensoreinrichtung umfasst, mit der eine vertikale Position der Oberseite des Bereitstellungsbereichs erfasst werden kann, so dass diese vertikale Position der Oberseite des Bereitstellungsbereiches bei einem Ablegen des Zwischenwerkstücks auf dieser Oberseite durch das Transportsystem berücksichtigt werden kann, so dass ein Bezugspunkt für ein in horizontaler Richtung positionsgenaues Ablegen eines Zwischenwerkstücks, vorzugsweise mittels einer Sensoreinrichtung, bestimmt werden kann.

Die Plattenaufteilanlage kann ferner so eingerichtet und ausgebildet sein, dass die vertikale Position unter Berücksichtigung von Anzahl und Dicke der im Bereitstellungsbereich gelagerten Ausgangsplatten, vorzugsweise mittels der Sensoreinrichtung, ermittelt wird, und/oder dass die vertikale Position anhand der vertikalen Position vor der letzten Entnahme einer Ausgangsplatte oder eines Zwischenwerkstücks sowie der Dicke der entnommenen Ausgangsplatte oder des entnommenen Zwischenwerkstücks ermittelt wird.

Bei einer Weiterbildung der Plattenaufteilanlage ist vorgesehen, dass sie eine motorische Vorrichtung aufweist, die ausgebildet und eingerichtet ist, um eine vertikale Position der Oberseite des Bereitstellungsbereiches gesteuert zu verändern. Beispielsweise kann nach dem Entnehmen einer Ausgangsplatte der Stapel der im Bereitstellungsbereich gelagerten Ausgangsplatten um die Dicke der entnommenen Ausgangsplatte angehoben werden.

Bei einer Weiterbildung der Plattenaufteilanlage ist vorgesehen, dass das Transportsystem eine erste Transporteinrichtung in Form eines Roboters umfasst, der einen ersten Arbeitsbereich aufweist, und eine zweite Transporteinrichtung in Form eines dem Zuführtisch zugeordneten Programmschiebers mit einem zweiten Arbeitsbereich umfasst, dass sich der erste Arbeitsbereich und der zweite Arbeitsbereich mindestens teilweise überlappen, und dass der erste Arbeitsbereich mit dem Bereitstellungsbereich mindesten teilweise überlappt.

Die Plattenaufteilanlage kann ferner so eingerichtet und ausgebildet sein, dass das Transportsystem eine Transporteinrichtung in Form eines Roboters umfasst, und dass die Ausgangsplatte vom Bereitstellungsbereich zum Zuführtisch und das Zwischenwerkstück vom Entnahmetisch zur Puffereinrichtung und das Zwischenwerkstück von der Puffereinrichtung zum Zuführtisch durch den einen Roboter bewegt werden kann.

Die Plattenaufteilanlage kann ferner so eingerichtet und ausgebildet sein, dass die Puffereinrichtung zusätzlich zu dem ersten Pufferbereich mindestens einen zweiten Pufferbereich umfasst, und dass eine Steuereinrichtung so ausgebildet und eingerichtet ist, dass sie abhängig von mindestens einem Betriebsparameter automatisch entscheidet, auf welchem Pufferbereich das Zwischenwerkstück abgelegt werden soll.

Die Plattenaufteilanlage kann ferner so eingerichtet und ausgebildet sein, dass der Betriebsparameter mindestens einer ist aus der folgenden Gruppe: verfügbare freie Fläche zum Ablegen des Zwischenwerkstücks im ersten Pufferbereich (36.1) und im zweiten Pufferbereich; Anzahl der noch entstehenden Zwischenwerkstücke; Größe der noch entstehenden Zwischenwerkstücke; Form der noch folgenden Zwischenwerkstücke; Komplexitätsparameter eines Schnittplans.

Die Plattenaufteilanlage kann ferner so eingerichtet und ausgebildet sein, dass vor einer Ablage eines Zwischenwerkstücks auf einer Oberseite einer im Bereitstellungsbereich gelagerten Ausgangsplatte mindestens ein Distanzstück auf die Oberseite gelegt wird, welches mindestens eine Abmessung aufweist, die kleiner ist als eine entsprechende Abmessung des Zwischenwerkstücks.

Die Plattenaufteilanlage kann ferner eine Vereinzelungseinrichtung aufweisen, mittels der vor dem Bewegen eines Werkstücks von der Oberseite des Bereitstellungsbereiches dieses vereinzelt werden kann.

Nachfolgend wird eine Ausführungsform der Erfindung unter Bezugnahme auf die beigefügte Zeichnung erläutert. In der Zeichnung zeigen:
- Figur 1: eine Draufsicht auf eine schematisch dargestellte Plattenaufteilanlage zu einem ersten Zeitpunkt während ihres Betriebs;
- Figur 2: eine Darstellung ähnlich zu Figur 1, zu einem zweiten Zeitpunkt;
- Figur 3: eine Darstellung ähnlich zu Figur 1, zu einem dritten Zeitpunkt;
- Figur 4: eine Darstellung ähnlich zu Figur 1, zu einem vierten Zeitpunkt; und
- Figur 5: eine Darstellung ähnlich zu Figur 1, zu einem fünften Zeitpunkt.

Nachfolgend tragen funktionsäquivalente Elemente und Bereiche in unterschiedlichen Figuren die gleichen Bezugszeichen. Sie werden typischerweise nur bei erstmaliger Erwähnung im Detail erläutert. Außerdem sind aus Gründen der Einfachheit und Übersichtlichkeit in den Figuren 2-5 nicht alle Bezugszeichen eingetragen.

Eine Plattenaufteilanlage trägt in den Figuren insgesamt das Bezugszeichen 10. Sie umfasst einen Zuführtisch 12, einen Entnahmetisch 14, und einen zwischen Zuführtisch 12 und Entnahmetisch 14 angeordneten Maschinentisch 16. Der Maschinentisch 16 weist einen vorliegend durch eine strichpunktierte Linie angedeuteten Aufteilbereich 18 auf. Oberhalb vom Maschinentisch 16 ist ein Druckbalken 20 angeordnet. Der Aufteilbereich 18 wiederum umfasst vorliegend beispielhaft eine nicht dargestellte Aufteilsäge, die in einem Sägeschlitz im Maschinentisch 16 längs des Doppelpfeils 22 bewegt werden kann.

Zu der Plattenaufteilanlage 10 gehört ein Transportsystem 23, welches eine Mehrzahl von separaten Transporteinrichtungen umfasst. Dem Zuführtisch 12 ist eine solche Transporteinrichtung in Form eines portalartigen Programmschiebers 24 zugeordnet, der eine Mehrzahl von pneumatisch betätigten Spannzangen 26 aufweist. Der Programmschieber 24 kann, wie weiter unten noch erläutert werden wird, ein auf dem Zuführtisch 12 liegendes Werkstück in einer Transportrichtung (Pfeil 28) zum Aufteilbereich 18 hin bewegen (und kann im Übrigen ein auf dem Zuführtisch 12 liegendes Werkstück auch entgegen der Transportrichtung 28 bewegen). Ein gestrichelt angedeuteter Arbeitsbereich des Programmschiebers 24 trägt das Bezugszeichen 29.

Zu der Plattenaufteilanlage 10 gehört auch ein Bereitstellungsbereich 30, der vorliegend beispielhaft seitlich vom Zuführtisch 12 angeordnet ist und typischerweise einen vergleichsweise niedrigen Bereitstellungstisch (ohne separates Bezugszeichen) umfasst. Im Bereitstellungsbereich 30 können mehrere aufeinander gestapelte großformatige Ausgangsplatten 32 bereitgestellt werden, die vorliegend gestrichelt gezeichnet sind. In den Bereitstellungsbereich 30 gelangen diese Ausgangsplatten 32 beispielsweise durch einen Portalroboter oder durch einen Riemenförderer oder mittels eines Gabelstaplers (Pfeil 53 in Figur 1).

Wie oben erwähnt wurde, kann der Bereitstellungsbereich 30 beispielsweise durch einen Bereitstellungstisch gebildet sein. Dieser kann ein passiver Tisch sein, der insoweit horizontal und vertikal unbeweglich ist. Dieser kann aber auch ein aktiver Tisch sein, der beispielsweise vertikal beweglich ist, beispielsweise mittels einer motorischen Hubvorrichtung 31. Durch die vertikale Beweglichkeit kann die vertikale Position der Oberseite des Tisches angepasst werden, beispielsweise wenn eine Ausgangsplatte 32 vom Bereitstellungsbereich 30 entnommen wurde. Auch kann die vertikale Position des Tisches angepasst werden an eine Höhe eines Stapels von Ausgangsplatten 32, die auf dem Tisch gelagert sind. Hierzu kann entsprechende Sensoreinrichtung 33, beispielsweise eine Bilderfassungseinrichtung oder ein Laser- oder Ultraschallsensor) vorgesehen sein, die die Höhe des Stapels und/oder die Dicke der gestapelten Platten erfasst und entsprechende Signale für eine automatische Veränderung der vertikalen Position liefert. Wie weiter unten noch ausgeführt werden wird, dient der Bereitstellungsbereich 30 jedoch nicht nur zur Bereitstellung von großformatigen Ausgangsplatten 32 ("Rohplatten"), sondern auch als Pufferbereich zur Zwischenlagerung von bereits bearbeiteten Platten, die nochmals bearbeitet werden sollen ("Zwischenwerkstücke").

Weiterhin gehört zu der Plattenaufteilanlage 10 eine Puffereinrichtung 34, die wiederum vorliegend beispielhaft eine Mehrzahl von Pufferbereichen aufweist, die insgesamt durch das Bezugszeichen 36 bezeichnet sind. Hierzu gehört ein erster Pufferbereich 36.1, der eine Oberseite des Bereitstellungsbereichs 30 umfasst bzw. durch eine solche gebildet wird, wie weiter unten noch stärker im Detail ausgeführt werden wird. Ferner weist die Puffereinrichtung vorliegend beispielhaft einen zweiten Pufferbereich 36.2 auf, der vorliegend beispielhaft durch eine oberhalb vom Druckbalken 20 angeordnete Ablagefläche gebildet wird. Weiterhin gehört zu der Puffereinrichtung 34 vorliegend beispielhaft ein optionaler dritter Pufferbereich 36.3, der vorliegend beispielhaft durch den Entnahmetisch 14 gebildet wird, der hierfür im Vergleich zu bisher bekannten Entnahmetischen 14 vergrößert und als zusammengehörige Fläche ausgebildet ist, anstatt, wie bisher, in einzelne längliche Segmente unterteilt zu sein. Schließlich gibt es noch einen optionalen vierten Pufferbereich 36.4, der vorliegend beispielhaft durch einen seitlich vom Entnahmetisch 14 angeordneten Puffertisch gebildet wird. Alternativ oder zusätzlich könnte er auch durch einen Ablagebereich (siehe unten) für fertig aufgeteilte Werkstücke gebildet werden, der zeitweise als Puffertisch eingesetzt wird.

Teil des Transportsystems 23 ist ferner eine weitere Transporteinrichtung in Form eines Roboters 38. Dieser umfasst eine feststehende Basis 40, die seitlich vom Maschinentisch 16 in Verlängerung des Aufteilbereichs 18 angeordnet ist. An der Basis 40 ist ein mehrgliedriger Roboterarm 42 befestigt. Der Roboter 38 ist also ein sog. "Knickarmroboter". An einem abragenden Ende des Roboterarms 42 ist eine sogenannte Saugtraverse 44 befestigt. Hierbei handelt es sich um ein vorliegend beispielhaft in etwa rechteckiges Gestell, an dessen Unterseite eine Mehrzahl von Saugeinrichtungen (nicht sichtbar) angeordnet sind, die an einer Oberseite eines Werkstücks bzw. einer Ausgangsplatte angreifen können. Anstelle einer Saugtraverse können aber auch andere Einrichtungen am Roboterarm 42 befestigt sein, die es ermöglichen, dass der Roboter 38 plattenförmige Werkstücke bewegen kann. Auch ist grundsätzlich denkbar, dass anstelle eines Knickarmroboters, wie vorliegend, ein Portalroboter verwendet wird.

Ein Arbeitsbereich 45 des Roboters 38 mit der Saugtraverse 44 ist derart, dass der Roboter 38 Werkstücke vom Bereitstellungsbereich 30 auf den Zuführtisch 12, vom Entnahmetisch 14 zu einem der Pufferbereiche 36.1 - 36.4 der Puffereinrichtung 34 und von dort wieder zurück zum Zuführtisch 12 oder zum Entnahmetisch 14 bewegen kann. Ferner kann der Roboter 38 Werkstücke zu einem Ablagebereich 46 bewegen. Der "erste" Arbeitsbereich 45 des Roboters 38 überlappt also mindesten zum Teil mit dem "zweiten" Arbeitsbereich 29 des Programmschiebers 24, indem er zumindest zum Teil den Zuführtisch 12 überdeckt. Außerdem überdeckt er zumindest zum Teil den Ablagebereich 30 bzw. den durch diesen gebildeten Pufferbereich 36.1. Vorliegend beispielhaft überdeckt er ferner mindestens zum Teil den Entnahmetisch 14, die Pufferbereiche 36.2 - 36.4 und den Ablagebereich 46. Der Ablagebereich 46 ist typischerweise mit einer weiteren nicht dargestellten Transporteinrichtung für den Weitertransport der fertigen Werkstücke verbunden.

Die Plattenaufteilanlage 10 weist ferner eine Steuereinrichtung 48 auf, beispielsweise in Form eines Computers. Die Steuereinrichtung 48 umfasst einen Prozessor 50 und einen Speicher 52, auf dem ein Computerprogrammprodukt abgespeichert ist. Dieses wiederum umfasst Befehle, die bei der Ausführung des Computerprogrammprodukts durch die Steuereinrichtung 48 diese veranlassen, ein Verfahren der nachfolgend beschriebenen Art auszuführen.

Die Plattenaufteilanlage 10 kann beispielsweise wie folgt verwendet bzw. betrieben werden: wie in Figur 1 dargestellt ist, können Ausgangsplatten 32 entsprechend dem in Figur 1 gezeichneten Pfeil 53 im Bereitstellungsbereich 30 für eine Aufteilung gestapelt bereitgestellt werden. Wie aus Figur 2 ersichtlich ist, kann eine oberste Ausgangsplatte 32 vom Roboter 38 entsprechend einem Pfeil 54 vom Bereitstellungsbereich 30 auf den Zuführtisch 12 bewegt werden. Um das Abheben der obersten Ausgangsplatte 32 durch den Roboter 38 vom Stapel zu erleichtern, ist eine Vereinzelungseinrichtung 56 vorgesehen, mittels der die oberste Ausgangsplatte 32 vor deren Bewegung durch den Roboter 38 vereinzelt wird.

Die Vereinzelungsvorrichtung 56 kann in bekannter Weise beispielsweise eine Luftdüse umfassen oder einen Keil oder einen Schieber, durch die bzw. den die oberste Ausgangsplatte 32 von der Oberfläche oder den weiteren Ausgangsplatten 32 zumindest bereichsweise angehoben und/oder derart verschoben wird, dass die Adhäsionskräfte zwischen der obersten Ausgangsplatte 32 und der Oberfläche und/oder den weiteren Ausgangsplatten 32 zumindest reduziert werden. Somit wird ein einfaches Abheben der obersten Ausgangsplatte 32 durch die Saugtraverse 44 und den Roboter 38 ermöglicht und ein ungewolltes Bewegen der weiteren Werkstücke verhindert.

Wie aus Figur 3 ersichtlich ist, wird dort ein in Transportrichtung 28 gesehen hinterer Rand der Ausgangsplatte 32 von den Spannzangen 26 des Programmschiebers 24 gegriffen. Dann wird die Ausgangsplatte 32 durch den Programmschieber 24 in Transportrichtung 28 in Richtung zum Aufteilbereich 18 hin bewegt und dort sukzessive durch erste Aufteilungen ("Längsschnitte") in streifenförmige Zwischenwerkstücke 58 ("Plattenstreifen") aufgeteilt. Die Zwischenwerkstücke 58 entstehen also durch diese (erste) Aufteilung. Es versteht sich, dass vorliegend solche Aufteilungen der Ausgangsplatte 32 durch die Aufteileinrichtung im Aufteilbereich 18, die beispielsweise der Herstellung eines geraden Rands dienen (sogenannte "Besäumschnitte"), den eigentlichen Aufteilungen vorangehen können.

Die streifenförmigen Zwischenwerkstücke 58 gelangen nach der ersten Aufteilung zunächst auf den Entnahmetisch 14, wie aus Figur 3 ersichtlich ist. Vom Entnahmetisch 14 wird, wie beispielhaft in Figur 4 gezeichnet ist, ein Zwischenstück 58 von dem Roboter 38 zum Pufferbereich 36.1 der Puffereinrichtung 34 bewegt, der durch die Oberseite des Bereitstellungsbereichs 30 gebildet wird. Da vorliegend im Bereitstellungsbereich 30 noch Ausgangsplatten 32 liegen, wird der Pufferbereich 36.1 durch die Oberseite der obersten Ausgangsplatte 32 im Bereitstellungsbereich 30 gebildet.

Dabei wird eine vertikale Position der Oberseite des Bereitstellungsbereichs 30 bei dem Ablegen des Zwischenwerkstücks 58 auf dieser Oberseite durch den Roboter 38 von der Steuereinrichtung 48 berücksichtigt. Dies kann beispielsweise dadurch geschehen, dass die Anzahl und die Dicke der noch im Bereitstellungsbereich 30 gelagerten Ausgangsplatten 32 ermittelt wird. Alternativ kann die vertikale Position anhand der letzten vertikalen Position vor der letzten Entnahme einer Ausgangsplatte 32 oder eines Zwischenwerkstücks 58 durch den Roboter 38 sowie der Dicke der entnommenen Ausgangsplatte 32 oder des entnommenen Zwischenwerkstücks 58 ermittelt werden.

Dabei ist es auch möglich, dass ein Bezugspunkt für ein in horizontaler Richtung positionsgenaues Ablegen eines Zwischenwerkstücks 58 bestimmt wird. Ein solcher Bezugspunkt kann beispielsweise eine Kante der Oberseite 36.1 des Bereitstellungsbereichs 30 oder eine Kante einer auf dem Bereitstellungsbereich 30 liegenden Ausgangsplatte 32 sein. Der Bezugspunkt kann beispielsweise von einer Bedienperson gewählt werden, oder er kann von einer Steuerungseinrichtung automatisch gesetzt und mittels der Sensoreinrichtung 33 (beispielsweise Bilderfassung) überwacht werden. Sind die genaue Position und Größe eines abgelegten Zwischenwerkstücks 58 bekannt, kann beispielsweise noch mindestens ein weiteres Zwischenwerkstück 58 auf besagter Oberseite 36.1 abgelegt und zwischengelagert werden.

Streifenförmige Zwischenwerkstücke 58 sind, wie in Figur 4 gezeichnet ist, auch in den Pufferbereichen 36.2, 36.3 und 36.4 abgelegt, wohin sie ebenfalls vom Roboter 38 vom Entnahmetisch 14 bewegt wurden. Die Steuereinrichtung 48 entscheidet dabei abhängig von mindestens einem Betriebsparameter, auf welchen Pufferbereich 36 das aktuelle Zwischenwerkstück 58 abgelegt werden soll. Zu diesen Betriebsparametern können beispielsweise gehören: die verfügbare freie Fläche zum Ablegen des Zwischenwerkstücks 58 in den Pufferbereichen 36.1, 36.2, 36.3 und 36.4; die Anzahl der noch folgenden aus der Ausgangsplatte 32 entstehenden Zwischenwerkstücke 58; die Größe der noch folgenden aus der Ausgangsplatte 32 entstehenden Zwischenwerkstücke 58; und schließlich auch die Form der noch folgenden aus der Ausgangsplatte 32 entstehenden Zwischenwerkstücke 58. Auch ein Komplexitätsparameter eines Schnittplans, durch den die Ausgangsplatte 32 aufgeteilt werden soll, kann ein solcher Parameter sein. Die Fläche auf dem Entnahmetisch 16 bzw. dem Pufferbereich 36.3 wird dabei von der Steuereinrichtung 48 dynamisch berechnet und freigegeben. Maßgebend dabei ist die Folgeproduktion und die nächstfolgende Größe eines Plattenstreifens 58, beispielsweise eine vorgesehene Reihenfolge für einen Abtransport oder eine Abstapelung der fertigen Werkstücke 60. Ein in den Figuren linker Teil des Entnahmetisches 14 könnte dauerhaft zum Puffern bereitgestellt werden, je nachdem wie breit der Entnahmetisch 14 und die maximale Länge der zu verarbeitenden Ausgangsplatten 32 sind.

Das Puffern der Zwischenwerkstücke 58 in den Pufferbereichen 36 ist notwendig, da die Zwischenwerkstücke 58 noch weiter bearbeitet bzw. aufgeteilt werden sollen. Dies ist aber erst möglich ist, wenn der Aufteilbereich 18 für diese weitere Bearbeitung zur Verfügung steht. Dies ist wiederum erst nach der vollständigen Aufteilung der Ausgangsplatte 32 durch die ersten Aufteilungen (Längsschnitte) gegeben.

Wie aus Figur 5 ersichtlich ist, kann ein beispielsweise im Pufferbereich 36.1, also auf einer Ausgangsplatte 32 im Bereitstellungsbereich 30 abgelegtes Zwischenwerkstück 58 vom Roboter 38 auf den Zuführtisch 12 bewegt werden. Wieder können dann die Spannzangen 26 des Programmschiebers 24 an einem in Transportrichtung 28 gesehenen hinteren Rand des Zwischenwerkstücks 58 angreifen. Der Programmschieber 24 kann dann das auf dem Zuführtisch 12 liegende Zwischenwerkstück 58 in Transportrichtung 28 zum Aufteilbereich 18 hin bewegen, wo das Zwischenwerkstück 58 sukzessive durch eine zweite Aufteilung ("Querschnitte") entweder in fertige Werkstücke 60 oder in weitere Zwischenwerkstücke 62 aufgeteilt wird. Die fertigen Werkstücke 60 werden vom Roboter 38 zum Ablagebereich 46 bewegt, wo sie beispielsweise mittels einer Rollenbahn abgefördert werden (Pfeil 64 in Figur 5).

Die weiteren Zwischenwerkstücke 62 können vom Roboter 38 wieder in einen der Pufferbereiche 36 bewegt werden, vorliegend beispielsweise in den Pufferbereich 36.2. Von dort können sie vom Roboter 38 wieder auf den Zuführtisch 12 bewegt werden, um dort nochmals durch eine dritte Aufteilung ("Nachschnitte" oder "Drittschnitte") zu beispielsweise fertigen Werkstücken 60 aufgeteilt zu werden.

Wie aus den Figuren 4 und 5 ersichtlich ist, kann vor einer Ablage eines Zwischenwerkstücks 58 auf der Oberseite des Bereitstellungsbereichs 30, also im Pufferbereich 36.1, mindestens ein Distanzstück 66 auf diese Oberseite gelegt werden, welches, wie aus den Figuren 4 und 5 deutlich ersichtlich ist, eine Abmessung vorliegend in Form sowohl einer Länge als auch einer Breite aufweist, die deutlich kleiner ist als eine entsprechende Abmessung des Zwischenwerkstücks 58. Das Zwischenwerkstück 58 wird dann auf diese beiden Distanzstücke 66 gelegt, und man könnte sagen, dass dann deren Oberseite die Oberseite des Bereitstellungsbereichs 30 bzw. den ersten Pufferbereich 36.1 bildet. Auch hierdurch wird das Abnehmen eines Zwischenwerkstücks 58 von der Oberseite des Bereitstellungsbereichs 30 erleichtert.

## Patentansprüche

1. Verfahren zum Betreiben einer Plattenaufteilanlage (10), bei dem eine Ausgangsplatte (32) von einem Bereitstellungsbereich (30) durch ein Transportsystem (23) auf einen Zuführtisch (12) und durch das Transportsystem (23) vom Zuführtisch (12) für eine Aufteilung zu einem Aufteilbereich (18) bewegt wird, und bei dem ein durch diese Aufteilung entstandenes Zwischenwerkstück (58) durch das Transportsystem (23) von einem Entnahmetisch (14) zu einer Puffereinrichtung (34) bewegt und dort abgelegt wird, von wo es durch das Transportsystem (23) wieder zum Zuführtisch (12) und durch das Transportsystem (23) weiter zum Aufteilbereich (18) für eine weitere Aufteilung bewegt wird, **dadurch gekennzeichnet, dass** die Puffereinrichtung (34) mindestens einen ersten Pufferbereich (36.1) umfasst, der eine Oberseite des Bereitstellungsbereiches, insbesondere eine Oberseite einer im Bereitstellungsbereich (30) gelagerten Ausgangsplatte (32), umfasst, und dass ein Zwischenwerkstück (58, 62) durch das Transportsystem (23) auf der Oberseite des Bereitstellungsbereiches (30) abgelegt und von dort durch das Transportsystem (23) zum Zuführtisch (12) bewegt wird.

2. Verfahren nach Anspruch 1, **dadurch gekennzeichnet, dass** eine aktuelle vertikale Position der Oberseite des Bereitstellungsbereiches (36.1) bei einem Ablegen des Zwischenwerkstücks (58, 62) auf dieser Oberseite durch das Transportsystem (23) berücksichtigt wird, und/oder dass ein Bezugspunkt für ein in horizontaler Richtung positionsgenaues Ablegen eines Zwischenwerkstücks (58) bestimmt wird.

3. Verfahren nach Anspruch 2, dass die vertikale Position unter Berücksichtigung von Anzahl und Dicke der im Bereitstellungsbereich (30) gelagerten Ausgangsplatten (32) ermittelt wird, und/oder dass die vertikale Position anhand der vertikalen Position vor der letzten Entnahme einer Ausgangsplatte (32) oder eines Zwischenwerkstücks (58, 62) sowie der Dicke der entnommenen Ausgangsplatte (32) oder des entnommenen Zwischenwerkstücks (58, 62) ermittelt werden.

4. Verfahren nach wenigstens einem der vorhergehenden Ansprüche, dass eine vertikale Position der Oberseite des Bereitstellungsbereiches (30) gesteuert verändert werden kann, und dass nach dem Entnehmen einer Ausgangsplatte (32) der Stapel der im Bereitstellungsbereich gelagerten Ausgangsplatten (32) um die Dicke der entnommenen Ausgangsplatte (32) angehoben wird.

5. Verfahren nach wenigstens einem der vorhergehenden Ansprüche, **dadurch gekennzeichnet, dass** die Puffereinrichtung (34) zusätzlich zu dem ersten Pufferbereich (36.1) mindestens einen zweiten Pufferbereich (36.2, 36.3, 36.4) umfasst, und dass eine Steuereinrichtung (48) abhängig von mindestens einem Betriebsparameter automatisch entscheidet, auf welchem Pufferbereich (36) das Zwischenwerkstück (58, 62) abgelegt werden soll.

6. Verfahren nach Anspruch 4, **dadurch gekennzeichnet, dass** der Betriebsparameter mindestens einer ist aus der folgenden Gruppe: verfügbare freie Fläche zum Ablegen des Zwischenwerkstücks (58, 62) im ersten Pufferbereich (36.1) und im zweiten Pufferbereich (36.2, 36.3, 36.4); Anzahl der noch entstehenden Zwischenwerkstücke (58, 62); Größe der noch entstehenden Zwischenwerkstücke (58, 62); Form der noch folgenden Zwischenwerkstücke (58, 62); Komplexitätsparameter eines Schnittplans.

7. Verfahren nach wenigstens einem der vorhergehenden Ansprüche, dass vor einer Ablage eines Zwischenwerkstücks (58, 62) auf einer Oberseite einer im Bereitstellungsbereich (30) gelagerten Ausgangsplatte (32) mindestens ein Distanzstück (66) auf die Oberseite gelegt wird, welches mindestens eine Abmessung aufweist, die kleiner ist als eine entsprechende Abmessung des Zwischenwerkstücks (58, 62).

8. Verfahren nach wenigstens einem der vorhergehenden Ansprüche, **dadurch gekennzeichnet, dass** vor dem Bewegen eines Werkstücks (58, 62) von der Oberseite des Bereitstellungsbereiches (30) dieses von einer Vereinzelungseinrichtung (56) vereinzelt wird.

9. Verfahren nach wenigstens einem der vorhergehenden Ansprüche, dass das Transportsystem (23) eine Transporteinrichtung in Form eines Roboters (38) umfasst, und dass die Ausgangsplatte (32) vom Bereitstellungsbereich (30) zum Zuführtisch (12) und das Zwischenwerkstück (58, 62) vom Entnahmetisch (14) zur Puffereinrichtung (34) und das Zwischenwerkstück (58, 62) von der Puffereinrichtung (34) zum Zuführtisch (12) durch den Roboter (38) bewegt wird.

10. Plattenaufteilanlage (10) zum Aufteilen von Ausgangsplatten (32), umfassend einen Bereitstellungsbereich (30) für die Ausgangsplatten (32), einen Zuführtisch (12), einen Aufteilbereich (18), einen Entnahmetisch (14), eine Puffereinrichtung (34) für aufgeteilte Zwischenwerkstücke (58, 62), und ein Transportsystem (23) zum Bewegen einer Ausgangsplatte (32) vom Bereitstellungsbereich (30) zum Zuführtisch (12), zum Bewegen der Ausgangsplatte (32) vom Zuführtisch (12) zum Aufteilbereich (18) für eine Aufteilung, zum Bewegen eines durch diese Aufteilung entstandenen Zwischenwerkstücks (58) vom Entnahmetisch (14) zu der Puffereinrichtung (34), und zum Bewegen des Zwischenwerkstücks (58) von der Puffereinrichtung (34) zum Zuführtisch (12), **dadurch gekennzeichnet, dass** eine Oberseite des Bereitstellungsbereichs (30) einen ersten Pufferbereich (36.1) der Puffereinrichtung (34) bildet, und dass die Plattenaufteilanlage (10) so eingerichtet und ausgebildet ist, dass das Transportsystem (23) ein Zwischenwerkstück (58) auf der Oberseite des Bereitstellungsbereiches (30) abgelegen und von dort zum Zuführtisch (12) bewegen kann.

11. Plattenaufteilanlage (10) nach Anspruch 10, **dadurch gekennzeichnet, dass** der Bereitstellungsbereich (30) mindestens eine Sensoreinrichtung (33) umfasst, mit der eine vertikale Position der Oberseite des Bereitstellungsbereichs (30) erfasst werden kann.

12. Plattenaufteilanlage nach wenigstens einem der Ansprüche 10-11, **dadurch gekennzeichnet, dass** sie eine motorische Vorrichtung (31) aufweist, die ausgebildet und eingerichtet ist, um eine vertikale Position der Oberseite des Bereitstellungsbereiches (30) gesteuert zu verändern.

13. Plattenaufteilanlage (10) nach wenigstens einem der Ansprüche 10-12, **dadurch gekennzeichnet, dass** das Transportsystem (23) eine erste Transporteinrichtung in Form eines Roboters (38) umfasst, der einen ersten Arbeitsbereich (45) aufweist, und eine zweite Transporteinrichtung in Form eines dem Zuführtisch (12) zugeordneten Programmschiebers (24) mit einem zweiten Arbeitsbereich (29) umfasst, dass sich der erste Arbeitsbereich (45) und der zweite Arbeitsbereich (28) mindestens teilweise überlappen, und dass der erste Arbeitsbereich (45) mit dem Bereitstellungsbereich (30) mindesten teilweise überlappt.

14. Plattenaufteilanlage (10) nach wenigstens einem der Ansprüche 10-13, **dadurch gekennzeichnet, dass** sie eine Steuereinrichtung (48) mit einem Prozessor (50) und einem Speicher (52) umfasst, auf dem ein Computerprogrammprodukt abgespeichert ist, umfassend Befehle, die bei der Ausführung des Computerprogrammprodukts durch die Steuereinrichtung (48) diese veranlassen, das Verfahren nach wenigstens einem der vorhergehenden Ansprüche 1-9 auszuführen.
